# EUROPÄISCHE PATENTSCHRIFT

(11) **EP 0 017 160 B1**
(45) Veröffentlichungstag und Bekanntmachung des Hinweises auf die Patenterteilung: **20.06.1984**
(21) Anmeldenummer: 80101607.2
(22) Anmeldetag: 26.03.1980
(51) Int. Cl.: H01F 27/26

(54) **Halterung für eine elektrische Spule**
Holder for electrical coil
Monture pour une bobine électrique

(30) Priorität: 30.03.1979 DE 7909134 U
(43) Veröffentlichungstag der Anmeldung: 15.10.1980
(73) Patentinhaber: SIEMENS AKTIENGESELLSCHAFT, 80333 München (DE)
(72) Erfinder: Ehrgott, Roland, D-8000 München 83 (DE); Meindl, Gerhard, Ing. grad., D-8031 Alling (DE)

## Beschreibung

Die Erfindung betrifft eine Halterung für eine elektrische Spule mit aus magnetischem Material bestehenden E-Kernhälften, insbesondere mit runden Mittelschenkeln und mit einem Spulenkörper mit hohlzylindrischem Wickelträger, der auf diese Mittelschenkel aufgeschoben ist und an seinen Stirnseiten einstückig angeformte Lötfahnenleisten trägt, mit einem U-förmigen Bügel oder mit zwei Schraubbolzen mit hakenförmigen Enden, dessen Mittelsteg bzw. deren hakenförmige Enden mittel- oder unmittelbar gegen eine Aussenmantelfläche einer ersten E-Kernhäfte anliegt, deren zueinander parallele Teile in Nuten der E-Kernhälften geführt sind und der mit seinen mit Schraubgewinden ausgebildeten freien Enden durch Bohrungen eines streifenförmigen Elements geführt und mit diesen verschraubt ist, das gegen einen zur genannten Aussenmantelfläche parallele Aussenmantelfläche der zweiten E-Kernhälfte anliegt. Eine derartige Halterung ist aus der US-A-3671903 bekannt.

Bei elektrischen Spulen mit kleinen E-Kernen mit geringem Gewicht, wie sie beispielsweise im Siemens-Datenbuch 1975/76 «Weichmagnetisches Siferrit- und Sirufer-Material» Seiten 372-378 beschrieben sind, wird zur Halterung der aus E-Kernhälften, Spulenkörper und Wicklung bestehenden Spuleneinheit üblicherweise nur ein federnder Bügel verwendet. Für elektrische Spulen mit grossen und gewichtigen E-Kernen sind häufig Blattfedern o.ä. vorgesehen, mittels denen die beiden Kernhälften zusammengedrückt werden. Dies kann jedoch zu einer negativen Beeinflussung des Luftspalts und damit zu unerwünschten Änderungen der elektrischen und magnetischen Werte der Spulen führen.

Für Spulen mit EC-Kernen mit rundem Mittelschenkel ist eine Halterung bekannt, die aus einem U-förmigen Blechrahmen, einem Querträger, der in den Rahmen eingeschnappt, und einer Ausgleichsfeder besteht. Diese Halterung ist sehr aufwendig und mechanisch äusserst instabil.

Der vorliegenden Erfindung liegt die Aufgabe zugrunde, eine Halterung für eine elektrische Spule der eingangs genannten Art zu schaffen, die einfach gestaltet ist, sich durch eine hohe Schüttelfestigkeit auszeichnet und zudem leicht montierbar ist und bei der ein sicherer Zusammenhalt der vormontierten Spule erreicht wird.

Zur Lösung dieser Aufgabe sieht die Erfindung bei einer Halterung der eingangs genannten Art vor, dass die Bohrungen des streifenförmigen Elements zu randoffenen Schlitzen erweitert sind.

Es kann ein zusätzliches streifenförmiges Element vorgesehen sein, das zwischen der Aussenmantelfläche der ersten E-Kernhälfte und dem Mittelsteg des U-förmigen Bügels angeordnet ist und Bohrungen zur Durchführung des Bügels aufweist, die zu randoffenen Schlitzen erweitert sind.

Diese Halterung ist so gestaltet, dass die beiden E-Kernhälften nicht mittig, sondern aussen zusammengedrückt werden. Die Befestigung dieser elektrischen Spule auf einer Schaltungsplatine erfolgt durch die Schraubbolzen bzw. Drahtbügel, deren mit Schraubgewinden ausgebildeten Enden durch Durchbrechungen der Schaltungsplatine geführt und mit dieser verschraubt werden. Die Lötanschlüsse des Spulenkörpers sind dabei in die Leiterplatte gesteckt und dort verlötet oder weisen um 180° nach oben und sind mittels angelöteter Drähte oder Steckanschlüsse verschaltet.

Die Erfindung wird anhand von Ausführungsbeispielen näher erläutert. Es zeigt:
Fig. 1 EC-Kernhälften in auseinandergezogener und perspektivischer Ansicht,
Fig. 2 einen bewickelten Spulenkörper,
Fig. 3 ein erstes Ausführungsbeispiel, einer Halterung für eine Spule nach Fig. 1 und 2, teilweise in Draufsicht, teilweise in perspektivischer Darstellung,
Fig. 4 ein weiteres Ausführungsbeispiel einer Halterung nach der Erfindung in perspektivischer Ansicht

Die EC-Kernhälften 1, 2 gemäss Fig. 1 besitzen runde Mittelschenkel 15 und Nuten 9. Auf diese Mittelschenkel ist ein in Fig. 2 mit 17 bezeichneter hohlzylindrischer Wickelträger eines Spulenkörpers 16 aufgeschoben. An die flanschartigen Stirnenden des Wickelträgers 17 sind Lötfahnenleisten 18, die als Träger von Lötfahnen 19 dienen, einstückig angeformt. Die Lötfahnen 19 sind dabei wahlweise mit den Enden einer Wicklung 20 kontaktiert.

Die Halterung nach Fig. 3 zeigt einen U-förmigen Bügel 14. Im montierten Zustand sind die zueinander parallelen Teile des Bügels 14 in den Nuten 9 der EC-Kernhälften 1, 2 geführt. Die mit Schraubgewinden ausgebildeten freien Enden des Bügels 14 durchdringen dabei Bohrungen 5 eines streifenförmigen Elements 3, das gegen die nutfreien Aussenmantelfläche der EC-Kernhälfte 2 anliegt. Durch Zusammendrücken von randoffenen Schlitzen 10 der Bohrung 5 wird ein Verklemmen des streifenförmigen Elements 3 mit den Schraubgewinden des Bügels 14 und damit ein sicherer Zusammenhalt der vormontierten und nocht nicht mit der Schaltungsplatine verschraubten Spule erreicht, was insbesondere bei Transport vorteilhaft ist. Die endgültige und schüttelsichere Montage erfolgt dann durch Verschraubung mittels Schrauben 21 mit einer Schaltungsplatine.

Die Länge der freien Enden der Bügel ist so gewählt, dass diese Enden die in der Schaltungsplatine ausgebildeten entsprechenden Bohrungen durchdringen und zusätzlich mit der Schaltungsplatine verschraubt werden können. Im montierten Zustand sind dabei die hohlzylindrischen Wikkelträger senkrecht zur Schaltungsplatine ausgerichtet.

Die Halterung nach Fig. 3 kann, wie dies Fig. 4 zeigt, durch eine Halterung ersetzt sein, die zwei Schraubbolzen 6 mit hakenförmigen Enden und ein zusätzliches streifenförmiges Element 4 aufweist. Soweit diese Halterung gleiche Teile enthält, sind diese mit gleichen Bezugszeichen bezeichnet.

Gegebenenfalls können die Schraubbolzen 6 oder Bügel 14 anstatt in Nuten 9 in zueinander parallel ausgebildeten Bohrungen der E-Kernhälften 1, 2 geführt sein. Denkbar ist auch eine Halterung, bei welcher der Mittefsteg des Bügels 14 gegen ein zwischen der benachbarten Aussenmantelfläche der ersten E-Kernhälfte 1 und dem Bügel angeordnetes weiteres streifenförmiges Element anliegt, das mit Bohrungen zur Durchführung des Bügels versehen ist.

## Patentansprüche

1. Halterung für eine elektrische Spule mit aus magnetischem Material bestehenden E-Kernhälften (1, 2), insbesondere mit runden Mittelschenkeln (15) und mit einem Spulenkörper (16) mit hohlzylindrischem Wickelträger, der auf diese Mittelschenkel (15) aufgeschoben ist und an seinen Stirnseiten einstückig angeformte Lötfahnenleisten (18) trägt, mit einem U-förmigen Bügel (14) oder mit zwei Schraubbolzen (6) mit hakenförmigen Enden, dessen Mittelsteg bzw. deren hakenförmige Enden mittel- oder unmittelbar gegen eine Aussenmantelfläche einer ersten E-Kernhälfte (1) anliegt, deren zueinander parallele Teile in Nuten (9) der E-Kernhälften (1, 2) geführt sind und der mit seinen mit Schraubgewinden ausgebildeten freien Enden durch Bohrungen (5) eines streifenförmigen Elements (3) geführt und mit diesem verschraubt ist, das gegen eine zur genannten Aussenmantelfläche parallele Aussenmantelfläche der zweiten E-Kernhälfte (2) anliegt, dadurch gekennzeichnet, dass die Bohrungen (5) des streifenförmigen Elements (3) zu randoffenen Schlitzen (10) erweitert sind.

2. Halterung nach Anspruch 1, dadurch gekennzeichnet, dass ein zusätzliches streifenförmiges Element vorgesehen ist, das zwischen der Aussenmantelfläche der ersten E-Kernhälfte (1) und ' dem Mittelsteg des U-förmigen Bügels (14) angeordnet ist und Bohrungen zur Durchführung des Bügels (14) aufweist, die zu randoffenen Schlitzen erweitert sind.

3. Verwendung der Halterung nach Patentanspruch 1 und 2, dadurch gekennzeichnet, dass die Spule mittels dieser Halterung auf einer Schaltungsplatine befestigt ist.

## Claims

1. A holder for an electrical coil comprising E-shaped core halves (1, 2), made of a magnetic material and, in particular, having round central arms (15), a coil former (16) which has a hollow- cylindrical winding carrier which is slipped onto the central arms (15) and at its end faces carries soldering tag strips (18) formed in one piece, and a U-shaped clip (14), or two threaded bolts (6) with hooked ends, the central bridge or the hooked ends of which, as the case may be, indirectly of directly about against an outer surface of a first E-shaped core half (1), the mutually parallel parts of which clip or bolts are guided in grooves (9) of the E-shaped core halves (1, 2) and the threaded free ends of which clip or bolts are led through bores (5) in a strip-shaped element (3) and are screwed thereto, which element (3) about against an outer surface of the second E-shaped half (2) which is parallel to said outer surface, characterised in that the bores (5) of the stripshaped element (3) are extended to form slots (10) which are open at the edge.

2. A holder according to claim 1, characterised in that an additional strip-shaped element is provided, which is arranged between the outer surface of the first E-shaped core half (1) and the central bridge of the U-shaped clip (14) and has bores for the passage of the clip (14) which are extended to form slots which are open at the edge.

3. The use of the holder according to claim 1 and 2, characterised in that the coil is secured to a circuit plate by means of the holder.

## Revendications

1. Monture pour une bobine électique comportant deux moitiés de noyau en E (1,2), constituées en un matériau magnétique, possédant notamment des branches médianes cylindriques (16) et un corps de bobine (16) muni d'un porte-enroulement cylindrique creux, qui est emmanché sur cette branche médiane (15) et porte sur ses faces frontales des barrettes (18) portant des cosses à souder réalisées par moulage d'un seul tenant, et comportant un étrier en forme de U (14) ou deux boulons filetés (6) possédant des extrémités en forme de crochets, la branche médiane de l'étrier ou les extrémités en forme de crochets des boulons étant appliqué(es) contre une surface enveloppe extérieure d'une première moitié de noyau en E (1) dont des parties parallèles entre elles sont guidées dans des rainures (9) des moitiés de noyau en E (1, 2), l'étrier ou les boulons étant guidé(s) par ses (leurs) extrémités libres, munies de filetages, dans des perçages (5) d'un élément en forme de barrette (3) et étant vissé(s) à cette barrette qui est appliquée contre une surface enveloppe extérieure, parallèle à ladite surface enveloppe extérieure, de la seconde moitié de noyau en E (2), caractérisé par le fait que des perçages (5) de l'élément en forme de barrette (3) sont prolongés par des fentes (10) ouvertes latéralement.

2. Monture suivant la revendication 1, caractérisé par le fait qu'il est prévu un élément en forme de bande supplémentaire, qui est disposé entre la surface enveloppe extérieure de la première moitié d'un noyau en E (1) et la branche médiane de l'étrier en U (14) et comporte des perçages servant au passage de l'étrier (14) et qui sont prolongés par des fentes ouvertes latéralement.

3. Application de la monture suivant les revendications 1 et 2, caractérisé par le fait que la bobine est fixée au moyen de cette monture sur une plaquette à circuits imprimés.
